# FASCICULE DE BREVET EUROPEEN

(11) **EP 1 058 785 B1**
(45) Date de publication et mention de la délivrance du brevet: **05.02.2003**
(21) Numéro de dépôt: 99961159.3
(22) Date de dépôt: 23.12.1999
(51) Int. Cl.: F02N 11/08

(54) **DISPOSITIF POUR LA COMMANDE D'UN DEMARREUR DE VEHICULE AUTOMOBILE**
STEUERVORRICHTUNG FÜR ANLASSER EINES KRAFTFAHRZEUGES
DEVICE FOR CONTROLLING A MOTOR VEHICLE STARTER

(30) Priorité: 23.12.1998 FR 9816327
(43) Date de publication de la demande: 13.12.2000
(73) Titulaire: VALEO EQUIPEMENTS ELECTRIQUES MOTEUR, 94000 Créteil (FR)
(72) Inventeur: VILOU, Gérard, F-69160 Tassin (FR)
(74) Mandataire: Le Forestier, Eric
(86) Numéro de dépôt international: FR9903271
(87) Numéro de publication internationale: WO00039453

(56) Documents cités:
- PATENT ABSTRACTS OF JAPAN vol. 010, no. 295 (M-523), 7 octobre 1986 (1986-10-07) & JP 61 108870 A (KIYOSHI NAGAE), 27 mai 1986 (1986-05-27)

## Description

La présente invention est relative aux dispositifs pour la commande d'un démarreur de véhicule automobile.

Classiquement, l'alimentation du moteur électrique d'un démarreur est commandée par un contact de puissance électromagnétique (relais à bobinage) qui est actionné en fonction de l'état de l'interrupteur de contact du véhicule, soit directement, soit par l'intermédiaire d'une électronique de gestion intégrée ou non au démarreur.

Lorsque, après démarrage du moteur thermique, le démarreur est désactivé, le retour à l'arrêt de l'induit n'est pas immédiat. La vitesse de rotation de l'induit est maximale au moment de la désactivation, puis elle se réduit progressivement en fonction du temps. La durée de ce ralentissement dépend de la vitesse maximale, de l'inertie de l'induit et des pertes par frottement.

Pour des démarreurs conventionnels, la durée d'arrêt peut atteindre plusieurs secondes pendant lesquelles le démarreur émet du bruit à différentes fréquences. Généralement, ces bruits provoquent des désagréments car ils sont facilement perceptibles à l'intérieur de l'habitacle du véhicule.

Pour réduire ces désagréments, on cherche à diminuer le temps de ralentissement de façon à ce qu'il soit suffisamment faible pour éviter que la structure du démarreur et ses composants n'entrent en résonance.

A cet effet, il a déjà été proposé de freiner mécaniquement l'induit du moteur électrique du démarreur par une rondelle de frottement disposée entre ledit induit et un palier du stator.

Toutefois, un tel freinage mécanique présente l'inconvénient d'être permanent, et notamment d'être présent pendant toute la durée du fonctionnement du démarreur. Le rendement de celui-ci en est considérablement réduit.

En outre, un tel freinage n'est pas fiable dans le temps, son efficacité évolue avec l'usure des parties frottantes.

Pour palier ces inconvénients, il a également été proposé des structures de démarreur dans lesquelles un contact auxiliaire mécanique réalise la mise à la masse électrique de la borne d'alimentation du moteur du démarreur dès que le contact de puissance du démarreur revient dans sa position ouverte. Un tel dispositif est connu du JP-A-61 108 870.

Un but de l'invention est de proposer un dispositif qui est d'une plus grande simplicité et qui permet de réaliser un freinage du moteur électrique d'un démarreur de véhicule automobile qui est fiable dans le temps et qui ne pénalise pas le rendement dudit démarreur.

La demanderesse a récemment proposé dans sa demande de brevet FR 98-11.550 un dispositif pour la commande de l'alimentation du moteur électrique d'un démarreur dans lequel le contact de puissance n'est pas un contact mobile, mais est un relais statique constitué par un composant électronique commandable, tel qu'un transistor de puissance.

Un autre but de l'invention est de proposer une solution pour le freinage du moteur électrique d'un démarreur qui puisse être utilisée dans le cas où ledit moteur électrique est commandé par un tel relais statique.

A cet effet, l'invention propose un dispositif pour la commande de l'alimentation du moteur électrique d'un démarreur de véhicule, notamment automobile, comportant un commutateur de puissance monté en série avec ledit moteur électrique, des moyens pour commander ledit commutateur de puissance, ainsi qu'un commutateur auxiliaire qui court-circuite ledit moteur électrique lorsque le commutateur de puissance s'ouvre, caractérisé en ce que ledit commutateur auxiliaire est un composant électronique statique.

Cette solution permet de maîtriser le ralentissement de l'induit avec une structure d'une grande simplicité.

Elle est en outre compatible avec l'utilisation d'un composant électronique statique de puissance pour réaliser le commutateur de puissance du démarreur.

Le dispositif proposé par l'invention est par ailleurs avantageusement complété par les différentes caractéristiques suivantes prises seules ou selon toutes leurs combinaisons possibles :
- un composant électronique statique est un transistor ;
- le commutateur auxiliaire est commandé par un microcontrôleur qui gère la commande de l'alimentation du moteur électrique ;
- le composant électronique statique qui constitue le commutateur est monté en série avec une résistance ;
- le composant électronique statique qui constitue le commutateur auxiliaire est commandé par un signal à impulsions à largeur modulée ;
- le composant électronique statique qui constitue le commutateur est commandé en boucle ouverte ;
- le composant électronique statique qui constitue le commutateur est commandé en fonction de l'intensité du courant qui le traverse ;
- le dispositif comporte des moyens de type shunt qui sont reliés à une entrée analogique/numérique du microcontrôleur et qui transmettent à ladite entrée une tension proportionnelle à l'intensité du courant qui traverse le composant électronique statique qui constitue le commutateur ;
- le dispositif comporte des moyens pour fermer le commutateur auxiliaire lorsque l'interrupteur de contact du démarreur et le contact de puissance (K) sont ouverts et pour l'ouvrir dans les autres cas.

L'invention concerne également un démarreur de véhicule, notamment automobile, comportant un moteur électrique, un pignon entraîné par ledit moteur, des moyens pour déplacer ledit pignon d'une position de repos à une position où il engrène avec une couronne du moteur thermique, ainsi qu'un dispositif du type précité pour commander l'alimentation de son moteur électrique.

D'autres caractéristiques et avantages de l'invention ressortiront encore de la description qui suit, qui est purement illustrative et non limitative et qui doit être lue en regard des figures annexées sur lesquelles :
- la figure 1 représente schématiquement un démarreur comportant un dispositif de commande conforme à un mode de réalisation possible de l'invention ;
- la figure 2 représente schématiquement un démarreur comportant un dispositif de commande conforme à un autre mode de réalisation possible pour l'invention.

Le démarreur D représenté sur la figure 1 comporte un moteur électrique M et un contacteur de puissance 1.

Ce moteur électrique M est monté entre la masse et une borne +Bat à la tension d'alimentation de la batterie.

Le contacteur de puissance 1 est, dans l'exemple particulier qui est représenté sur la figure, un relais mécanique. Il comprend un contact mobile K, qui est interposé entre la borne d'alimentation +Bat et le moteur M, ainsi qu'un bobinage B dont l'alimentation déplace le pignon du démarreur et ferme le contact K.

Ce bobinage B est monté, entre la borne +Bat et la masse, en série avec un interrupteur commandé T1. Cet interrupteur T1 est par exemple un transistor de type MOSFET, dont la grille est commandée en tension par une borne de sortie s1 d'une unité de gestion 2.

Un interrupteur T2 est monté en parallèle au moteur M, entre les deux extrémités de celui-ci. Cet interrupteur T2 est également commandé par l'unité de gestion 2. Il est par exemple constitué par un transistor de type MOSFET, dont la grille est commandée en tension par une borne de sortie s2 de ladite unité de gestion 2. Une résistance R2 montée entre la grille du transistor T2 et la masse met ladite grille au même potentiel que la source du transistor T2 en l'absence de signal sur la sortie s2.

L'unité de gestion 2 est constituée par un microcontrôleur dont une entrée analogique e1 est reliée à la borne d'alimentation +Bat par l'intermédiaire d'un interrupteur 3, qui constitue l'interrupteur de démarrage du véhicule.

Elle assure différentes fonctions :
- analyse de l'état ouvert ou fermé de l'interrupteur de démarrage 3 et gestion de la séquence d'alimentation du moteur M en fonction de cette information ;
- arrêt automatique du démarreur lorsque le moteur thermique est démarré ; protection du démarreur contre d'éventuelles surcharges ou fausses manoeuvres.

Cette unité de gestion 2 est constamment sous tension et est à cet effet alimentée à la tension délivrée par la borne +Bat par une liaison indépendante de celle sur laquelle se trouve l'interrupteur de démarrage 3. Elle intègre un système de mise en veille, non représenté, qui permet de limiter la consommation électronique lorsque le véhicule ne fonctionne pas et évite ainsi une décharge trop rapide de la batterie.

Le fonctionnement du montage qui vient d'être décrit est le suivant.

Lorsque l'interrupteur de démarrage 3 est fermé, par exemple par l'actionnement de la clé de contact, le système de veille est inhibé par l'apparition de la tension de la borne +Bat sur l'entrée e1 de l'unité de gestion 2 et la séquence de démarrage est activée.

Si les différentes fonctions de protection du démarreur ne décèlent aucune anomalie, la sortie s1 du circuit électronique délivre sur la grille de T1 une tension à impulsions à largeur modulée qui permet d'alimenter la bobine B suivant une loi de courant déterminée. Dans un premier temps, la tension qui est délivrée commande la grille du transistor T1 de façon qu'un "courant d'appel" de forte intensité traverse le bobinage B pour déplacer le pignon du démarreur et fermer le contact K. Dans un deuxième temps, lorsque le pignon engrène avec le moteur thermique et que le contact K est fermé, la grille du transistor T1 est commandée de façon à délivrer au bobinage B un courant de « maintien » de plus faible intensité.

Lorsque l'unité de gestion 2 détecte le démarrage du moteur thermique, sa sortie s1 passe à l'état bas et bloque le transistor T1, ce qui désactive le démarreur.

Simultanément, sa sortie s2 passe à l'état haut, rendant passant le transistor T2 et court-circuitant ainsi le moteur électrique M. Tant que l'induit tourne, le démarreur fonctionne en génératrice. L'énergie cinétique du rotor est dissipée par effet Joules dans le transistor T2, l'induit du moteur M et les liaisons électriques. Il s'ensuit un freinage rapide de l'induit.

Il est toutefois souhaitable que la décélération ne soit pas trop brutale, de façon à éviter l'apparition des surcharges mécaniques accompagnées de bruits.

Une première possibilité à cet effet est de disposer en série avec le transistor T2 une résistance supplémentaire (non représentée) permettant de réduire le courant de court-circuit.

Une autre solution consiste à piloter la grille du transistor T2 avec une tension à impulsions à largeur modulée. Le rapport cyclique de cette tension de commande peut alors :
- soit répondre à une loi de variation mémorisée dans l'unité de gestion 2 (commande en boucle ouverte) ;
- soit réguler le courant de court-circuit en comparant la valeur instantanée de ce courant par rapport à une valeur de consigne (commande en boucle fermée), des moyens de type "shunt" (non représentés) permettant de transmettre sur une entrée analogique/numérique de l'unité de gestion 2 une tension proportionnelle à l'intensité du courant traversant le transistor T2.

D'autres variantes de l'invention sont bien entendu possibles.

En particulier, dans une variante avantageuse, le contact K est remplacé par un relais statique, qui est par exemple un transistor MOSFET de puissance dont la grille est commandée par une sortie de l'unité de gestion 2. L'alimentation de la bobine B n'assure alors que le déplacement du pignon du démarreur. Un dispositif de commande de l'alimentation du moteur électrique d'un démarreur comportant un relais statique à déjà été décrit dans la demande de brevet FR-98.11550 de la demanderesse, à laquelle on se rapportera avantageusement.

En variante également, ainsi qu'illustré sur la figure 2, l'interrupteur 3 de contact du démarreur peut commander directement le contact K, au lieu de le commander par l'intermédiaire de l'unité de gestion 2.

Dans l'exemple illustré sur la figure 2, le relais 1 comporte deux bobinages B1, B2, dont un point commun est relié à l'extrémité de l'interrupteur de contact 3 opposée à la borne +Bat. L'extrémité du bobinage B1 opposée à ce point commun est reliée à la masse, tandis que l'extrémité du bobinage B2 qui est opposée à ce point commun est reliée à un point entre le contact K et le moteur M.

De la même façon que pour le montage de la figure 1, un transistor MOSFET T2 est monté en parallèle entre les extrémités du moteur M.

La grille de ce transistor T2 est commandée en tension par une sortie s1 d'une unité de gestion 2. Elle est par ailleurs reliée à la masse par l'intermédiaire d'une résistance R2.

Cette unité de gestion 2 est alimentée par la borne +Bat. Elle reçoit sur une entrée e1 la tension à l'extrémité de l'interrupteur de contact 3.

Elle reçoit sur une entrée e2 la tension de la borne +Bat et sur une entrée e3 la tension en un point entre le moteur M et le contact de puissance K.

Ainsi, l'entrée e1 de l'unité de gestion 2 permet à ladite unité de gestion de connaître l'état (ouvert ou fermé) de la clé de contact 3.

La différence de tension entre les entrées e2 et e3 permet à ladite unité de gestion 2 de connaître l'état (ouvert ou fermé) du contact de puissance K, par comparaison à un seuil de référence Vref.

A la fermeture de l'interrupteur de contact 3, il s'établit dans les bobinages B1 et B2 un courant qui génère un champ magnétique d'appel pour le contact K.

Lorsque le contact K est fermé, le bobinage B2 est en court-circuit, tandis que le bobinage B1 réalise le maintien dudit contact de puissance K dans sa position fermée.

Le transistor T2 est alors commandé par l'unité de gestion 2 de façon à être passant lorsque l'interrupteur de contact 3 et le contact de puissance K sont ouverts, et à être fermés sinon.

Plus précisément, le transistor T2 est commandé selon la table de vérité suivante :

## Revendications

1. Dispositif pour la commande de l'alimentation du moteur électrique (M) d'un démarreur (D) de véhicule, notamment automobile, comportant un commutateur de puissance (K) monté en série avec ledit moteur électrique (M), des moyens (2, B) pour commander ledit commutateur de puissance (K), ainsi qu'un commutateur auxiliaire (T2) qui court-circuite ledit moteur électrique lorsque le commutateur de puissance s'ouvre, **caractérisé en ce que** ledit commutateur auxiliaire est un composant électronique statique (T2).

2. Dispositif selon la revendication 1, **caractérisé en ce que** le commutateur de puissance (K) est un composant électronique statique de puissance.

3. Dispositif selon l'une des, revendications 1 et 2, **caractérisé en ce qu'**un composant électronique statique (T2) est un transistor.

4. Dispositif selon l'une des revendications 1 à 3, **caractérisé en ce que** le commutateur auxiliaire (T2) est commandé par un microcontrôleur (2) qui gère la commande de l'alimentation du moteur électrique.

5. Dispositif selon l'une des revendications précédentes, **caractérisé en ce que** le composant électronique statique (T2) qui constitue le commutateur auxiliaire est monté en série avec une résistance.

6. Dispositif selon l'une des revendications 1 à 4, **caractérisé en ce que** le composant électronique statique (T2) qui constitue le commutateur auxiliaire est commandé par un signal à impulsions à largeur modulée.

7. Dispositif selon la revendication 6, **caractérisé en ce que** le composant électronique statique (T2) qui constitue le commutateur est commandé en boucle ouverte.

8. Dispositif selon la revendication 6, **caractérisé en ce que** le composant électronique statique (T2) qui constitue le commutateur est commandé en fonction de l'intensité du courant qui le traverse.

9. Dispositif selon l'une des revendications précédentes, **caractérisé en ce que** le contact de puissance (K) du démarreur est commandé directement par l'interrupteur de contact du véhicule et **en ce que** ledit dispositif comporte des moyens pour fermer le commutateur auxiliaire (T2) lorsque l'interrupteur de contact (3) du démarreur (D) et le contact de puissance (K) sont ouverts et pour l'ouvrir dans les autres cas.

10. Démarreur de véhicule, notamment automobile, comportant un moteur électrique, un pignon entraîné par ledit moteur, des moyens pour déplacer ledit pignon d'une position de repos à une position où il engrène avec une couronne du moteur thermique, un dispositif pour commander l'alimentation de son moteur électrique, **caractérisé en ce que** ce dispositif est du type selon l'une des revendications précédentes.

## Patentansprüche

1. Vorrichtung zur Steuerung der Stromversorgung des Elektromotors (M) eines Anlassers (D) eines Fahrzeugs, insbesondere eines Kraftfahrzeugs, umfassend einen mit dem besagten Elektromotor (M) in Reihe geschalteten Leistungsschalter (K), Mittel (2, B) zur Steuerung des besagten Leistungsschalters (K) sowie einen Hilfsschalter (T2), der den besagten Elektromotor kurzschließt, wenn sich der Leistungsschalter öffnet, **dadurch gekennzeichnet, daß** der besagte Hilfsschalter ein statisches elektronisches Bauelement (T2) ist.

2. Vorrichtung nach Anspruch 1, **dadurch gekennzeichnet, daß** der Leistungsschalter (K) ein statisches elektronisches Leistungsbauelement ist.

3. Vorrichtung nach einem der Ansprüche 1 und 2, **dadurch gekennzeichnet, daß** ein statisches elektronisches Bauelement (T2) ein Transistor ist.

4. Vorrichtung nach einem der Ansprüche 1 bis 3, **dadurch gekennzeichnet, daß** der Hilfsschalter (T2) durch einen Mikrosteuerbaustein (2) gesteuert wird, der die Steuerung der Stromversorgung des Elektromotors regelt.

5. Vorrichtung nach einem der vorangehenden Ansprüche, **dadurch gekennzeichnet, daß** das statische elektronische Bauelement (T2), das den Hilfsschalter bildet, mit einem Widerstand in Reihe geschaltet ist.

6. Vorrichtung nach einem der Ansprüche 1 bis 4, **dadurch gekennzeichnet, daß** das statische elektronische Bauelement (T2), das den Hilfsschalter bildet, durch ein Pulsbreitenmoduliertes Signal gesteuert wird.

7. Vorrichtung nach Anspruch 6, **dadurch gekennzeichnet, daß** das statische elektronische Bauelement (T2), das den Schalter bildet, in einem offenen Regelkreis gesteuert wird.

8. Vorrichtung nach Anspruch 6, **dadurch gekennzeichnet, daß** das statische elektronische Bauelement (T2), das den Schalter bildet, in Abhängigkeit von der Stromstärke des durch es hindurchfließenden Stroms gesteuert wird.

9. Vorrichtung nach einem der vorangehenden Ansprüche, **dadurch gekennzeichnet, daß** der Leistungskontakt (K) des Anlassers direkt durch den Zündschalter des Fahrzeugs gesteuert wird und daß die besagte Vorrichtung Mittel umfaßt, um den Hilfsschalter (T2) zu schließen, wenn der Zündschalter (3) des Anlassers (D) und der Zündschalter (K) geöffnet sind, und um ihn in den anderen Fällen zu schließen.

10. Anlasser eines Fahrzeugs, insbesondere eines Kraftfahrzeugs, umfassend einen Elektromotor, ein durch den besagten Motor angetriebenes Ritzel, Mittel zur Verstellung des besagten Ritzels von einer Ruheposition zu einer Position, in der es mit einem Kranz des Verbrennungsmotors in Eingriff kommt, und eine Vorrichtung zur Steuerung der Stromversorgung seines Elektromotors, **dadurch gekennzeichnet, daß** diese Vorrichtung in der Bauart nach einem der vorangehenden Ansprüche ausgeführt ist.

## Claims

1. Device for controlling the power supply to the electric motor (M) of a starter (D) for a vehicle, particularly a motor vehicle, having a power switch (K) connected in series with the said electric motor (M), means (2, B) for controlling the said power switch (K), and an auxiliary switch (T2) which shorts the said electric motor when the power switch is opened, **characterized in that** the said auxiliary switch is a static electronic component (T2).

2. Device according Claim 1, **characterized in that** the power switch (K) is a static electronic power component.

3. Device according to one of Claims 1 and 2, **characterized in that** a static electronic component (T2) is a transistor.

4. Device according to one of Claims 1 to 3, **characterized in that** the auxiliary switch (T2) is controlled by a microcontroller (2) which manages the control of the power supply to the electric motor.

5. Device according to one of the preceding claims, **characterized in that** the static electronic component (T2) forming the auxiliary switch is connected in series with a resistor.

6. Device according to one of Claims 1 to 4, **characterized in that** the static electronic component (T2) forming the auxiliary switch is controlled by a pulse-width-modulated pulsed signal.

7. Device according to Claim 6, **characterized in that** the static electronic component (T2) forming the switch is controlled in open loop mode.

8. Device according to Claim 6, **characterized in that** the static electronic component (T2) forming the switch is controlled as a function of the strength of the current passing through it.

9. Device according to one of the preceding claims, **characterized in that** the power contact (K) of the starter is controlled directly by the vehicle's contact switch, and **in that** the said device has means for turning on the auxiliary switch (T2) when the contact switch (3) of the starter (D) and the power contact (K) are open, and for turning it off otherwise.

10. Starter for a vehicle, particularly a motor vehicle, having an electric motor, a gearwheel driven by the said motor, means for moving the said gearwheel from a position of rest to a position in which it engages with a ring gear on the thermal motor, a device for controlling the power supply to its electric motor, **characterized in that** this device is of the type according to one of the preceding claims.
